# EUROPÄISCHE PATENTSCHRIFT

(11) **EP 3 339 548 B1**
(45) Veröffentlichungstag und Bekanntmachung des Hinweises auf die Patenterteilung: **09.11.2022**
(21) Anmeldenummer: 17209356.9
(22) Anmeldetag: 21.12.2017
(51) Int. Cl.: E05F 15/63, E05F 3/22

(54) **BETÄTIGUNGSTECHNIK FÜR GEBÄUDETÜREN**
ACTUATING TECHNOLOGY FOR DOORS OF BUILDINGS
TECHNIQUE DE COMMANDE POUR PORTES DE BÂTIMENT

(30) Priorität: 23.12.2016 DE 202016107335 U
(43) Veröffentlichungstag der Anmeldung: 27.06.2018
(73) Patentinhaber: Aumüller Aumatic GmbH, 86672 Thierhaupten (DE)
(72) Erfinder: AUMÜLLER, Florian, 86167 Augsburg (DE)
(74) Vertreter: Ernicke, Klaus Stefan

(56) Entgegenhaltungen:
- WO-A1-2012/095093
- DE-A1- 3 209 608
- US-A- 4 660 324
- US-A1- 2008 115 543

## Beschreibung

Die Erfindung betrifft Türbetätigungssysteme zum Öffnen und Schließen von Gebäudetüren mit schwenkendem Türblatt, insbesondere Brandschutz- und Fluchttüren.

In der Praxis sind Türantriebe bekannt, die über einen ansteuerbaren Motor verfügen, der die notwendige Kraft bzw. das Moment zum Öffnen und Schließen der Tür bereitstellen. Das Türblatt wird dabei sowohl in Öffnungs- als auch in Schließrichtung vom Türantrieb in seiner Bewegung motorisch angetrieben.

Weiterhin sind passive Türschließer bekannt, die eine reine Schließfunktion haben und Gebäudetüren über ein Hebelsystem und eine Feder schließen, nachdem sie manuell geöffnet wurden. Die DE 20 54 388 A zeigt einen solchen reinen Türschließer mit einer Befestigung an einer Feuerschutztüre.

Aus der US 2008/115543 A1 ist ein besonderer Türöffner mit einem motorischen oder pneumatischen Linearantrieb bekannt. Der Türöffner kann in Kombination mit einem gewöhnlichen Türschließer eingesetzt werden. Der Türöffner und der Türschließer sind nebeneinander auf Höhe des Türblatts angeordnet.

Aufgabe der vorliegenden Erfindung ist es, eine bessere Technik zum Öffnen und Schließen von Gebäudetüren bereit zu stellen.

Die Erfindung löst die Aufgabe mit den Merkmalen des Anspruchs 1.

Die Türbetätigungseinrichtung und das zugehörige Verfahren sehen vor, dass die Türe, insbesondere das schwenkende Türblatt, mit einem motorischen Antrieb motorisch geöffnet, aber nicht geschlossen wird. Das Schließen der motorisch geöffneten Türe, insbesondere des schwenkenden Türblatts, erfolgt mit einem Energiespeicher. Zudem sind eine oder mehrere Türbetätigungsmechaniken vorhanden. Es erfolgt eine Funktionsaufteilung, wobei der motorische Antrieb nur öffnet und der Energiespeicher nur schließt. Der motorische Antrieb und der Energiespeicher können funktional und baulich getrennte Einheiten sein.

Die Türbetätigungseinrichtung umfasst eine oder mehrere Türbetätigungsmechaniken. Die Türbetätigungsmechanik dient zur Kraftübertragung auf das Türblatt. Die Türbetätigungsmechaniken können insbesondere als Hebelkonstruktion und/oder Koppeltriebe ausgebildet sein.

Bevorzugt ist eine Türbetätigungsmechanik als Öffnungsmechanik zur Übertragung einer Öffnungskraft des motorischen Antriebs auf das Türblatt ausgebildet. Eine separate Türbetätigungsmechanik kann als Schließmechanik zur Übertragung einer Schließkraft des Energiespeichers ausgebildet sein. Zwei getrennte Türbetätigungsmechaniken haben den Vorteil, unterschiedliche kinematische Koppelungen für den motorischen Antrieb und den Energiespeicher gegenüber dem Türblatt zu ermöglichen. Die Türbetätigungseinrichtung kann alternativ auch eine gemeinsame Türbetätigungsmechanik für den motorischen Antrieb und den Energiespeicher aufweisen.

Der Energiespeicher, z.B. eine mechanische Feder, kann bei der Öffnungsbewegung der Türe, insbesondere des schwenkenden Türblatts, geladen werden.

Der motorische Antrieb und der Energiespeicher können durch eigene und ggf. unterschiedliche Türbetätigungsmechaniken auf die Türe, insbesondere das schwenkende Türblatt, einwirken.

Die Türbetätigungseinrichtung weist einen Türöffner mit dem motorischen Antrieb und einen Türschließer mit dem Energiespeicher auf.

Ein Aspekt der Erfindung ist die besonders vorteilhafte und kompakte Anordnung eines motorisch angetriebenen und ggfs. fernsteuerbaren Türöffners und eines Türschließers in einer Türbetätigungseinrichtung auf der derselben Seite der Tür, bevorzugt auf der Innenseite einer Gebäudeaußentür. Insbesondere Fluchttüren in Gebäudeaußenwänden öffnen und schwenken in der Regel nach außen. Es ist daher besonders vorteilhaft sowohl den Türöffner als auch den Türschließer gegenüber der Schwenkseite der Türe, also auf der Innenseite des Gebäudes zu platzieren, da sie dort vor unerwünschten Einflüssen von außen, z.B. durch Witterung oder Personen, besser geschützt sind. Die Schwenkseite bezeichnet die Seite der Türe, auf die das Türblatt von der geschlossenen in die offene Position schwenkt.

Gegenüber Türantrieben, die das Türblatt sowohl in Öffnungs- als auch Schließrichtung durch einen Motor führen, hat die vorliegende Offenbarung einen konstruktiven und wirtschaftlichen Vorteil durch die Trennung der Funktionen zum Öffnen und Schließen der Tür. Insbesondere gelten geringere Sicherheitsanforderungen.

Beim aktiven Schließen einer Tür durch einen Motor besteht, insbesondere durch eine zu hohe Schließkraft, grundsätzlich die Gefahr Menschen zu verletzen oder Gegenstände zu beschädigen. Solche Türantriebe unterliegen daher speziellen Maschinenrichtlinien und Sicherheitsvorschriften. Solche Anforderungen können zu einer Erhöhung der Herstellkosten der Türbetätigungssysteme führen. Der beanspruchte motorische Antrieb wird daher nur zum dem sicherheitstechnisch unkritischen Öffnen der Türe eingesetzt.

Die vorliegende Offenbarung umfasst einen passiven Türschließer mit einem Energiespeicher, der beim Öffnen der Tür geladen wird und die Energie zum Schließen in konstruktiv begrenztem Maße wieder abgibt. Das Schließen der Türe durch einen Energiespeicher fällt nicht unter die Maschinenrichtlinien und Sicherheitsvorschriften. Die beanspruchte Türbetätigungseinrichtung ist daher konstruktiv und sicherheitstechnisch wesentlich einfacher und damit wirtschaftlich günstiger herzustellen als ein üblicher Türantrieb mit kombinierter motorischer Öffnungs- und Schließfunktion.

Die Türbetätigungseinrichtung kann einen Türöffner und einen Türschließer als getrennte bauliche Einheiten umfassen. Diese Ausgestaltung ist besonders vorteilhaft, um bestehende Türschließsysteme umzurüsten oder Komponenten nachzurüsten.

Die Türbetätigungseinrichtung kann eine gemeinsame Umhüllung für den Türöffner und den Türschließer umfassen.

Erfindungsgemäß umfasst die Türbetätigungseinrichtung eine gemeinsame Haltekonsole.

Die Haltekonsole für Türbetätigungsvorrichtungen an Gebäudetüren, insbesondere Brandschutz- und Fluchttüren, umfasst einen oder mehrere Befestigungsabschnitte zur Befestigung der Haltekonsole an einer Tür und einen oder mehrere Halteabschnitte zur Befestigung eines Türöffners und Türschließers.

Die Haltekonsole ist durch ihre Formgebung dazu ausgebildet, eine Türbetätigungsvorrichtung, insbesondere einen Türöffner oder einen Türschließer, von einem Türrahmen oder einer anderen Türbetätigungsvorrichtung zu distanzieren.

Bevorzugt umfasst der Halteabschnitt einstellbare Haltemittel, die dazu ausgebildet sind, einen Türöffner oder Türschließer genau zu positionieren und an der Haltekonsole zu befestigen.

Die Haltekonsole ist dazu ausgebildet, einen Türöffner und einen Türschließer in unterschiedlicher Höhe auf gegenüberliegenden Seiten der Haltekonsole, an einer Tür anzuordnen.

Die Haltekonsole kann eine Aussparung bilden, die dazu geeignet ist die Haltekonsole mit einer Türbetätigungsvorrichtung, bevorzugt einem Türschließer, an einem Türrahmen anzuordnen.

Vorteilhafterweise bildet die Haltekonsole einen Durchlass für die Türbetätigungsmechanik einer Türbetätigungsvorrichtung, insbesondere einem Türschließer.

Die Türbetätigungseinrichtung ist derart ausgebildet, dass der Türöffner unterhalb und nah beim Türschließer montierbar ist.

Bevorzugt wird zur Montage des Türöffners eine Haltekonsole verwendet.

Die Türbetätigungseinrichtung ist vorteilhafterweise derart ausgebildet, dass der Türöffner und der Türschließer direkt oder indirekt an einem Türrahmen und nahe der Türangel montierbar sind.

Vorteilhafterweise ist die Türbetätigungseinrichtung dazu ausgebildet ein Türblatt in dessen geöffneten Position zu halten. Die Türbetätigungseinrichtung kann hierfür eine geeignete Halteeinrichtung aufweisen.

Die Türbetätigungseinrichtung ist dazu ausgebildet, Öffnungswinkel zwischen einem Türblatt und einem Türrahmen von über 90° zu ermöglichen.

Die Öffnungsmechanik und die Schließmechanik der Türbetätigungseinrichtung sind bevorzugt dazu ausgebildet im Wesentlichen in der gleichen horizontalen Ebene mit einer Kraft auf ein Türblatt zu wirken.

Der Energiespeicher der Türbetätigungseinrichtung ist bevorzugt als mechanische Feder ausgebildet. Alternativ oder zusätzlich können mechanische, elektrische und/oder magnetische Energiespeicher verwendet werden, wie beispielsweise Hebegewichte an Seilzügen oder Akkumulatoren.

Die Erfindung ist in den Zeichnungen beispielhaft und schematisch dargestellt. Es zeigen:
- Figur 1:: eine Perspektivische Ansicht einer Haltekonsole.
- Figur 2:: eine Draufsicht auf einen Türöffner an einer Haltekonsole bei geschlossener Tür.
- Figur 3:: eine Draufsicht auf eine Türbetätigungseinrichtung bei geöffneter Tür.
- Figur 4:: eine Frontansicht auf eine geschlossene Tür mit montierter Türbetätigungseinrichtung.
- Figur 5:: eine Seitenansicht auf eine geschlossene Tür mit montierter Türbetätigungseinrichtung mit Umhüllung.

Ein Bestandteil der Offenbarung ist eine Haltekonsole (10) für Türbetätigungsvorrichtungen (1) an Gebäudetüren (5), insbesondere Feuerschutztüren, die einen Türrahmen (51) und ein schwenkendes Türblatt (52) aufweisen. Die Haltekonsole (10) ist besonders geeignet für eine vorteilhafte Anordnung eines Türöffners (20) und eines Türschließers (30) auf derselben Seite der Tür (5).

Bevorzugt werden sowohl der Türöffner (20) als auch der Türschließer (30) direkt oder indirekt mit einer Haltekonsole am Türrahmen befestigt.

Figur 1 zeigt eine bevorzugte Ausführungsform der Haltekonsole. Die Haltekonsole (10) umfasst einen oder mehrere Befestigungsabschnitte (11), bevorzugt zwei. Diese sind dazu ausgebildet, die Haltekonsole an einer Tür (5), insbesondere am Türrahmen (51), zu befestigen und die beim Öffnen bzw. Schließen der Tür (5) auftretenden Kräfte aufzunehmen bzw. zu übertragen. Sie können hierfür Bohrungen für die Verschraubung an der Tür (5), insbesondere am Türrahmen (51), umfassen. Weiterhin umfasst die Haltekonsole (10) bevorzugt einen Halteabschnitt (12) zur Befestigung eines Türöffners (20). Alternativ kann sie auch einen weiteren Halteabschnitt zur Befestigung eines Türschließers umfassen. Bevorzugt weist der Halteabschnitt (12) zwei Haltemittel (120) auf, über die der Türöffner (20) genau positioniert werden kann. In der gezeigten Ausführungsform umfasst der Halteabschnitt (20) zwei Langlöcher in denen Verschraubungen angebracht werden können, die sich zur Tür hin verschieben lassen.

In der bevorzugten Ausführungsform bildet der Halteabschnitt (12) der Haltekonsole (10) einen Vorsprung zum Befestigungsabschnitt (11), der sich an am Türrahmen (51) befestigen lässt. So kann ein Türöffner (20) unterhalb eines Türschließers (30), insbesondere auf Höhe des beweglichen Türblatts (52), montiert werden.

Die Figuren 4 und 5 zeigen die bevorzugte Einbaulage des Türöffners (20) an der Haltekonsole (10) und des Türschließers (30) am Türrahmen (51). Durch die geeignete Formgebung der Haltekonsole (10) lassen sich der Türöffner (20) und der Türschließer (30) auf gegenüberliegenden Seiten, insbesondere Ober- und Unterseite, der Haltekonsole (10) anordnen, während sowohl die Öffnungsmechanik (21) als auch die Schließmechanik (31) auf derselben Seite, nämlich auf der Unterseite, der Haltekonsole (10) auf das Türblatt wirken. Für diese besonders vorteilhafte Anordnung bildet die Haltekonsole (10) einen Durchlass (14) für die Schließmechanik (31). Der Durchlass (14) kann wie in Figur 1 gezeigt durch die Kontur der Haltekonsole (14) oder alternativ durch eine Bohrung oder andere Öffnung im Material gebildet werden.

Die in Figur 5 gezeigte Ausführungsform ist besonders vorteilhaft für eine kompakte Anordnung des Türöffners (20) und des Türschließers (30) unter einer gemeinsamen Umhüllung (45), die die Türbetätigungseinrichtung (1) umhüllt und so den optischen Eindruck verbessert und gegen Umwelteinflüsse schützt.

Die Haltekonsole (10) bildet in einer bevorzugten Ausführungsform eine Aussparung (13), wie in Figur 1 gezeigt ist. Diese Aussparung (13), bevorzugt zwischen den Befestigungsabschnitten (11), ermöglicht eine kompakte Anordnung der Haltekonsole (10) an einem Türschließer (30), der direkt an einem Türrahmen (51) befestigt ist. Diese Ausführungsform ist besonders geeignet für die Nachrüstung einer Haltekonsole (10) mit einem Türöffner (20) an einen bereits vormontierten Türschließer (30).

Ein zweiter wesentlicher Bestandteil der Offenbarung ist eine Türbetätigungseinrichtung (1) für Gebäudetüren (5), die einen Türöffner (20) und einen Türschließer (30) umfasst. Der Türöffner (20) umfasst einen Antrieb, bevorzugt einen fernsteuerbaren Elektromotor ggfs. mit einer Steuereinheit, sowie eine Öffnungsmechanik (21) zur Übertragung einer Öffnungskraft auf ein Türblatt (52) bzw. einen Türrahmen (51). Figur 2 zeigt eine bevorzugte Ausführungsform des Türöffners (20) in Einbaulage an einer Haltekonsole (10) mit einem Öffnungshebel (210). Die Öffnungsmechanik (21) umfasst am Ende des Öffnungshebels (210) außerdem eine Rolle (211), die dazu ausgebildet ist, einen einseitig lösbaren Walzkontakt zu einem Türblatt (52) oder einer Funktionsschiene (40) zu bilden.

Der Türöffner (20) ist dazu ausgebildet, nur in Öffnungsrichtung (53) zu wirken. Hierzu weist der Türöffner (20) in Einbaulage eine einseitige kinematische Kopplung zum Türblatt (52) auf, bevorzugt über einen Walzkontakt (212). Zum Öffnen der Tür (5) schwenkt der Öffnungshebel (210), angetrieben durch einen Motor, in Öffnungsrichtung (53) aus und drückt über die Rolle (211) gegen das Türblatt (52). Durch die unterschiedlichen Rotationsachsen des Türblatts (52) und der Öffnungsmechanik (21) wandert der Walzkontakt (212) während der Öffnungsbewegung am Türblatt (52) entlang.

Figur 3 zeigt eine Ausführungsform der gesamten Türbetätigungseinrichtung bei geöffneter Tür. Die offenbarte Türbetätigungseinrichtung ermöglicht auch Türöffnungswinkel zwischen Türrahmen und Türblatt, die über 90° betragen.

Die besondere Gestaltung der Türbetätigungseinrichtung gestattet es, sowohl den Türöffner (20) als auch den Türschließer (30) auf derselben Seite einer Tür (5), insbesondere gegenüber der Schwenkseite (54) anzuordnen. Die Schwenkseite (54) bezeichnet im Sinne dieser Offenbarung die Seite einer Tür (5), in die das Türblatt (52) öffnet.

Figur 3 zeigt eine Ausführungsform der Türbetätigungseinrichtung (1) bei geöffneter Tür. Der Türschließer (30) ist direkt am Türrahmen (51) befestigt und umfasst bevorzugt eine Schließmechanik (31) mit einer mechanischen Feder (32) im Inneren des Türschließers (30). Die Schließmechanik (31) umfasst außerdem einen Schließhebel (310), der dazu ausgebildet ist, ein Moment bzw. eine Kraft zwischen dem Türblatt (52) und dem Türschließer (30) bzw. dem Türrahmen (51), an dem er montiert ist, zu übertragen. In der gezeigten Ausführungsform gleitet der Endpunkt des Schließhebels (310) in einer Funktionsschiene (40) entlang des Türblatts (52) und wandelt das Drehmoment um die Drehachse der Schließmechanik (31) in eine Kraft auf das Türblatt (52) um. Die Schließmechanik ist sowohl in Öffnungsrichtung (53) als auch in entgegengesetzter Richtung mit dem Türblatt (52) bzw. der Funktionsschiene (40) kinematisch gekoppelt. In einer alternativen Ausführungsform umfasst die Schließmechanik (31) mehrere Schließhebel (310), von denen einer fest am Türblatt befestigt ist.

Der Türöffner (20) umfasst eine Öffnungsmechanik (21), die durch einen Motor angetrieben wird und ggfs. fernsteuerbar ist, und der Türschließer (30) eine separate Schließmechanik (31), die wiederum über einen Energiespeicher verfügt, der beim Öffnen der Tür geladen wird und Energie zum Schließen der Tür bereitstellt. Dieser Aspekt unterscheidet die offenbarte Türbetätigungseinrichtung wesentlich von Türantrieben, die sowohl in Öffnungs- als auch Schließrichtung mit einem Motor wirken.

Die Türbetätigungseinrichtung umfasst in einer vorteilhaften Ausführungsform eine Halteeinrichtung (33) für das Türblatt (52), die dazu dient die Tür in geöffneter Position zu halten. Die Halteeinrichtung (33) kann bevorzugt durch eine mechanische Raste im Türschließer (30) ausgebildet sein. Alternativ lässt sich die Halteeinrichtung (33) im motorischen Antrieb (23) elektrisch oder mechanisch ausbilden, z.B. mit einem schaltbaren Freilauf. Bevorzugt ist die Halteeinrichtung (33) schaltbar und/oder fernsteuerbar ausgebildet.

Die Türbetätigungseinrichtung umfasst eine Haltekonsole (10) zur Befestigung und besonderen Anordnung des Türöffners (20) am Türrahmen. Durch die Anordnung des Türöffners (20) unterhalb des Türschließers (30) behindern sich der Öffnungshebel (210) und der Schließhebel (310) nicht in ihrer Bewegung beim Öffnen der Tür. Dabei ist es besonders vorteilhaft, wenn die Haltekonsole (10) derart geformt ist, dass sie zwischen dem Gehäuse des Türschließers (30) und dem Schließhebel (310) angeordnet werden kann.

Die Türbetätigungseinrichtung kann zusätzlich eine Funktionsschiene (40) umfassen. Diese kann Angriffsflächen für die Kräfte der Öffnungsmechanik (21) und der Schließmechanik (31) bereitstellen. Bevorzugt ist die Funktionsschiene (40) als Führungsschiene der Schließmechanik (31) ausgebildet. Die Schließmechanik kann einen Gleitschuh umfassen, der in der Funktionsschiene (40) gleiten kann und so eine Translationsbewegung eines Punktes der Schließmechanik entlang des Türblatts (52) ermöglicht. Eine gemeinsame Funktionsschiene (40) für Türöffner und Türschließer ist besonders vorteilhaft für eine kompakte Bauform und ein günstiges Verschleißverhalten. Die Funktionsschiene (40) kann auf einem Türblatt (52) montiert werden und sowohl die Kräfte des Türöffners (20), insbesondere über einen außen laufenden Walzkontakt (212), als auch die Kräfte des Türschließers (30) aufnehmen. Zur Erzeugung einer besonders günstigen Kinematik kann das Ende eines Schließhebels (30) in der Funktionsschiene (40) am Türblatt (52) entlang gleiten.

Der Türöffner (20) und der Türschließer (30) der Türbetätigungseinrichtung sind in einer bevorzugten Ausführungsform dazu ausgebildet, in einer Ebene auf das Türblatt (52), insbesondere über eine gemeinsam genutzte Funktionsschiene (40), zu wirken. Die Öffnungsmechanik (20) und die Schließmechanik (30) wirken dennoch separat auf das Türblatt (52), insbesondere da die Schließmechanik sowohl in Öffnungs- als auch Schließrichtung mit dem Türblatt (52) kinematisch bestimmt ist, wohingegen die Öffnungsmechanik (21) nur in

Öffnungsrichtung (53) eine Kraft auf das Türblatt übertragen kann und in Schließrichtung frei ist.

Eine alternative Ausführungsform der Türbetätigungseinrichtung wird durch kinematische Umkehr erreicht. Um die erforderlichen Momente bzw. Kräfte zwischen Türrahmen und Türblatt zu übertragen, lässt sich der Türöffner und/oder der Türschließer auch am Türblatt befestigen. In diesem Falle wirkt die Öffnungs- bzw. Schließmechanik auf den Türrahmen oder eine Haltekonsole. Die Haltekonsole wirkt in diesem Fall als Kraftaufnahme einer Türbetätigungsvorrichtung. Der Halteabschnitt kann alternativ zur bevorzugten Ausführungsform dazu ausgebildet sein, eine Wirkfläche für eine Öffnungsmechanik bereitzustellen. Die Haltekonsole ist in jedem Fall dazu ausgebildet, die Kräfte des Türöffners zum Öffnen der Tür, insbesondere gegen eine Schließkraft des Türschließers, aufzunehmen und auf den Türrahmen bzw. das Türblatt zu übertragen. Hierfür ist die Haltekonsole durch ihre Formgebung besonders günstig ausgebildet.

Die offenbarte Merkmale können in beliebiger Kombination im Rahmen der Ansprüche miteinander verwendet werden.

### BEZUGSZEICHENLISTE

- 1: Türbetätigungseinrichtung
- 10: Haltekonsole
- 11: Befestigungsabschnitt
- 12: Halteabschnitt
- 120: Haltemittel
- 13: Aussparung
- 14: Durchlass
- 20: Türöffner
- 21: Türbetätigungsmechanik, Öffnungsmechanik
- 210: Öffnungshebel
- 211: Rolle
- 212: Walzkontakt
- 22: Befestigungsmittel
- 23: Motorischer Antrieb
- 24: Gehäuse
- 30: Türschließer
- 31: Türbetätigungsmechanik, Schließmechanik
- 310: Schließhebel
- 32: Energiespeicher, Feder
- 33: Halteeinrichtung
- 34: Gehäuse
- 40: Funktionsschiene
- 45: Umhüllung
- 5: Tür
- 51: Türrahmen
- 52: Türblatt
- 53: Öffnungsrichtung
- 54: Schwenkseite
- 55: Türangel

## Patentansprüche

1. Türbetätigungseinrichtung für Gebäudetüren mit einem schwenkenden Türblatt (52), insbesondere Brandschutz- und Fluchttüren, mit einem motorischen Antrieb (23), einem Energiespeicher (32) und mehreren Türbetätigungsmechaniken (21, 31), insbesondere einer Öffnungsmechanik (21) und einer Schließmechanik (31), umfassend einen Türöffner (20), der den motorischen Antrieb (23) und eine nur in Öffnungsrichtung auf ein Türblatt wirkende Öffnungsmechanik (21) umfasst, sowie einen Türschließer (30), der den Energiespeicher (32) und eine Schließmechanik (31) umfasst, die sowohl in Öffnungs- als auch in Schließrichtung mit einem Türblatt kinematisch koppelbar ist, wobei die Türbetätigungseinrichtung eine gemeinsame Haltekonsole (10) umfasst, die dazu ausgebildet ist, den Türöffner (20) und den Türschließer (30) in unterschiedlicher Höhe auf gegenüberliegenden Seiten der Haltekonsole (10) an einer Tür anzuordnen.

2. Türbetätigungseinrichtung nach Anspruch 1, wobei die Türbetätigungseinrichtung mit dem motorischen Antrieb (23) nur in Öffnungsrichtung (53) und nicht in Schließrichtung auf ein Türblatt (52) eine Kraft aufbringt, wohingegen der Energiespeicher (32), insbesondere eine mechanische Feder, beim Öffnen der Tür geladen wird und die Energie sowie die Kraft zum Schließen der Tür bereitstellt.

3. Türbetätigungseinrichtung nach einem der vorhergehenden Ansprüche, wobei der Türöffner (20) und der Türschließer (30) dazu ausgebildet sind, auf derselben Seite einer Tür montiert zu werden.

4. Türbetätigungseinrichtung nach einem der vorhergehenden Ansprüche, mit einem motorischen Antrieb (23), wobei der motorische Antrieb (23) dazu ausgebildet ist, nur in Öffnungsrichtung (53) treibend auf ein Türblatt (52) zu wirken und in Gegenrichtung kraftlos geschaltet ist, insbesondere durch einen Freilauf.

5. Türbetätigungseinrichtung nach einem der vorhergehenden Ansprüche, wobei die Türbetätigungseinrichtung (1) gegenüber der Schwenkseite (54) einer Tür montierbar ist und die Türbetätigungsmechaniken (21, 31) auf derselben Seite auf die Türe wirksam sind.

6. Türbetätigungseinrichtung nach einem der vorhergehenden Ansprüche, wobei der Türöffner (20) und der Türschließer (30) über getrennte Türbetätigungsmechaniken (21,31) verfügen.

7. Türbetätigungseinrichtung nach einem der vorhergehenden Ansprüche mit einer gemeinsamen Funktionsschiene (40), die auf einem Türblatt (52) montierbar ist und dazu ausgebildet ist, Kräfte einer Öffnungsmechanik (21) und einer Schließmechanik (31) aufzunehmen.

8. Türbetätigungseinrichtung nach einem der vorhergehenden Ansprüche, wobei die Öffnungsmechanik (21) und die Schließmechanik (31) dazu ausgebildet sind, im Wesentlichen in der gleichen horizontalen Ebene mit einer Kraft auf ein Türblatt (52) zu wirken.

9. Türbetätigungseinrichtung nach einem der vorhergehenden Ansprüche, die dazu ausgebildet ist, Öffnungswinkel zwischen einem Türblatt (52) und einem Türrahmen (51) von über 90° zu ermöglichen.

## Claims

1. Door activation installation for doors of buildings with a pivoting door leaf (52), in particular fire safety doors and emergency exit doors, having a motorized drive (23), an energy store (32), and a plurality of door activation mechanisms (21, 31), in particular an opening mechanism (21) and a closing mechanism (31), comprising a door opener (20) which comprises the motorized drive (23) and an opening mechanism (21) that acts on a door leaf only in the opening direction, as well as a door closer (30) which comprises the energy store (32) and a closing mechanism (31) that is able to be kinematically coupled to a door leaf in the opening direction as well as in the closing direction, wherein the door activation installation comprises a common holding console (10) which is configured for disposing the door opener (20) and the door closer (30) at different height levels on opposite sides of the holding console (10) on a door.

2. Door activation installation according to Claim 1, wherein the door activation installation by way of the motorized drive (23) exerts on a door leaf (52) only a force in the opening direction (53) but not in the closing direction, whereas the energy store (32), in particular a mechanical spring, is charged when opening the door and provides the energy as well as the force for closing the door.

3. Door activation installation according to one of the preceding claims, wherein the door opener (20) and the door closer (30) are configured for assembly on the same side of a door.

4. Door activation installation according to one of the preceding claims, having a motorized drive (23), wherein the motorized drive (23) is configured for acting in a driving manner on a door leaf (52) only in the opening direction (53), and in the opposite direction is switched so as to be without force, in particular by a freewheel.

5. Door activation installation according to one of the preceding claims, wherein the door activation installation (1) is able to be assembled opposite the pivoting side (54) of a door, and the door activation mechanisms (21, 31) are effective on the door on the same side.

6. Door activation installation according to one of the preceding claims, wherein the door opener (20) and the door closer (30) have separate door activation mechanisms (21, 31).

7. Door activation installation according to one of the preceding claims, having a common functional rail (40) which is able to be assembled on a door leaf (52) and is configured for absorbing forces of an opening mechanism (21) and of a closing mechanism (31) .

8. Door activation installation according to one of the preceding claims, wherein the opening mechanism (21) and the closing mechanism (31) are configured for acting on a door leaf (52) by way of a force substantially in the same horizontal plane.

9. Door activation installation according to one of the preceding claims, said door activation installation being configured for enabling opening angles of more than 90° between a door leaf (52) and a door frame (51) .

## Revendications

1. Dispositif d'actionnement de porte pour des portes de bâtiment avec un battant de porte pivotant (52), notamment des portes coupe-feu et de secours, avec un entraînement motorisé (23), un accumulateur d'énergie (32) et plusieurs mécanismes d'actionnement de porte (21, 31), notamment un mécanisme d'ouverture (21) et un mécanisme de fermeture (31), comprenant un dispositif d'ouverture de porte (20) qui comprend l'entraînement motorisé (23) et un mécanisme d'ouverture (21) agissant sur un battant de porte uniquement dans la direction de l'ouverture, ainsi qu'un dispositif de fermeture de porte (30) qui comprend l'accumulateur d'énergie (32) et un mécanisme de fermeture (31) qui peut être couplé cinématiquement à un battant de porte aussi bien dans la direction de l'ouverture que dans la direction de la fermeture, le dispositif d'actionnement de porte comprenant une console de support commune (10) qui est configurée pour agencer le dispositif d'ouverture de porte (20) et le dispositif de fermeture de porte (30) à des hauteurs différentes sur des côtés opposés de la console de support (10) sur une porte.

2. Dispositif d'actionnement de porte selon la revendication 1, dans lequel le dispositif d'actionnement de porte avec l'entraînement motorisé (23) applique une force sur un battant de porte (52) uniquement dans la direction de l'ouverture (53) et non dans la direction de la fermeture, tandis que l'accumulateur d'énergie (32), notamment un ressort mécanique, est chargé lors de l'ouverture de la porte et fournit l'énergie ainsi que la force pour la fermeture de la porte.

3. Dispositif d'actionnement de porte selon l'une quelconque des revendications précédentes, dans lequel le dispositif d'ouverture de porte (20) et le dispositif de fermeture de porte (30) sont configurés pour être montés sur le même côté d'une porte.

4. Dispositif d'actionnement de porte selon l'une quelconque des revendications précédentes, avec un entraînement motorisé (23), l'entraînement motorisé (23) étant configuré pour agir en entraînement sur un battant de porte (52) uniquement dans la direction de l'ouverture (53) et étant commuté sans force dans la direction opposée, notamment par une roue libre.

5. Dispositif d'actionnement de porte selon l'une quelconque des revendications précédentes, dans lequel le dispositif d'actionnement de porte (1) peut être monté contre le côté pivotant (54) d'une porte et les mécanismes d'actionnement de porte (21, 31) agissent sur la porte sur le même côté.

6. Dispositif d'actionnement de porte selon l'une quelconque des revendications précédentes, dans lequel le dispositif d'ouverture de porte (20) et le dispositif de fermeture de porte (30) disposent de mécanismes d'actionnement de porte séparés (21, 31).

7. Dispositif d'actionnement de porte selon l'une quelconque des revendications précédentes, avec un rail fonctionnel commun (40) qui peut être monté sur un battant de porte (52) et qui est configuré pour recevoir les forces d'un mécanisme d'ouverture (21) et d'un mécanisme de fermeture (31).

8. Dispositif d'actionnement de porte selon l'une quelconque des revendications précédentes, dans lequel le mécanisme d'ouverture (21) et le mécanisme de fermeture (31) sont configurés pour agir sur un battant de porte (52) avec une force essentiellement dans le même plan horizontal.

9. Dispositif d'actionnement de porte selon l'une quelconque des revendications précédentes, qui est configuré pour permettre un angle d'ouverture entre un battant de porte (52) et un cadre de porte (51) de plus de 90°.
